# EUROPÄISCHE PATENTSCHRIFT

(11) **EP 3 391 969 B1**
(45) Veröffentlichungstag und Bekanntmachung des Hinweises auf die Patenterteilung: **29.05.2019**
(21) Anmeldenummer: 17166864.3
(22) Anmeldetag: 18.04.2017
(51) Int. Cl.: B02C 17/18, B02C 17/16

(54) **FORMSTABILES RINGELEMENT FÜR EINEN WÄRMETAUSCHMANTEL**
DIMENSIONALLY STABLE RING ELEMENT FOR A HEAT EXCHANGE JACKET
ÉLÉMENT ANNULAIRE INDÉFORMABLE POUR UNE ENVELOPPE D'ÉCHANGEUR THERMIQUE

(43) Veröffentlichungstag der Anmeldung: 24.10.2018
(73) Patentinhaber: Willy A. Bachofen AG, 4132 Muttenz (CH)
(72) Erfinder: SIMONS, Benedikt, 79650 Schopfheim (DE); GROSS, Lionel, 68250 Rouffach (FR); MARTIN, Guillaume, 68440 Habsheim (FR)
(74) Vertreter: Bohest AG

(56) Entgegenhaltungen:
- DE-A1- 2 634 835
- DE-B1- 2 920 758
- DE-U1-202015 101 859

## Beschreibung

Die vorliegende Erfindung betrifft ein formstabiles Ringelement für einen Wärmetauschmantel, einen Wärmetauschmantel mit mehreren solchen Ringelementen, sowie eine Rührwerkskugelmühle mit einem solchen Wärmetauschmantel.

Rührwerkskugelmühlen finden in vielen Bereichen Anwendung, vor allen Dingen aber in solchen Bereichen, in denen ein Mahlgut besonders fein gemahlen werden soll, wie z.B. bei der Pigmentverarbeitung in der Farben- und Lackindustrie. Mithilfe einer Rührwerkskugelmühle werden dort Farbpigmente und Füllstoffe auf eine sehr kleine Partikelgrösse (z.B. Nanopartikel) zerkleinert und dispergiert. Der Mahlprozess erzeugt im Mahlbehälter der Rührwerkskugelmühle Wärme. Um ein möglichst optimales Mahlergebnis zu erreichen, kann es dabei vorteilhaft sein, überschüssige Wärme abführen oder rückgewinnen zu können bzw. eine gewünschte Temperaturführung des Mahlprozesses zu ermöglichen. Aus diesem Grund können Rührwerkskugelmühlen mit einem Wärmetauschmantel versehen sein, durch welchen ein Wärmeträgermedium strömen kann, wodurch eine gewünschte Temperaturführung des Mahlprozesses möglich ist. Eine kontrollierte Temperaturführung von Prozessen in Behältern kann auch bei vielen anderen Anwendungen wünschenswert sein und ist daher nicht auf Mahlprozesse oder Rührwerkskugelmühlen beschränkt.

DE-202015101859-U1 offenbart eine Fluidführungsmatte zur gerichteten Führung eines Fluidstroms in einer Rührwerkskugelmühle. Bei einer von DE-2920758-B1 bekannten Rührwerkskugelmühle ist der Wärmetauschmantel als einstückige hohlzylindrische Hülse (z.B. aus nicht rostenden Stahl) ausgebildet, die sich über die gesamte Länge des Mahlbehälters erstreckt und diesen umschliesst. Die Innenwand der hohlzylindrischen Hülse ist mit einer Nut versehen, die wendelförmig vom einen Hülsenende bis zum anderen Hülsenende verläuft. In der Nut ist eine flexible Trennwand befestigt, deren inneres Ende am Mahlbehälter anliegt, sodass ein wendelförmig um den Mahlbehälter herum verlaufender Kanal gebildet wird. Sowohl das Einbringen der wendelförmigen Nut als auch das Anbringen der flexiblen Trennwand ist aufwändig und erfordert kostenintensive Fertigungsverfahren.

Da beim Kühlen oder Erwärmen ein Wärmeträgermedium (z.B. Wasser) durch den wendelförmigen Kanal strömt, kann es mit der Zeit zu Ablagerungen kommen, die sich nachteilig auf die Temperaturführung auswirken können und daher entfernt werden müssen. Auch die Trennwand kann mit der Zeit verschleissen, sodass sie ausgetauscht werden muss, da sonst das Wärmeträgermedium nicht mehr gleichmässig durch den wendelförmigen Kanal um den Mahlbehälter herum strömt. Sowohl das Entfernen solcher Ablagerungen als auch ein Austausch der Trennwand ist sehr aufwändig, weil dazu zunächst die sich über die gesamte Länge des Mahlbehälters erstreckende hohlzylindrische Hülse komplett vom Mahlbehälter abgestreift werden muss, was sich als schwierig gestalten kann, weil die Ablagerungen ein solches Abstreifen des Hohlzylinders erschweren oder sogar unmöglich machen, ohne dass dabei die Trennwand beschädigt wird. Ein Austausch der Trennwand ist sehr aufwändig, weil dazu die neue Trennwand mühsam über den gesamten Verlauf entlang der Innendwand des Hohlzylinders wendelförmigen Nut in diese eingepresst werden muss, was einerseits handwerklich schwer zu bewerkstelligen ist und andererseits mit grossem Zeitaufwand verbunden ist.

Hier soll die Erfindung Abhilfe schaffen und die vorstehend genannten Nachteile beseitigen.

Diese Aufgabe wird durch das erfindungsmässige formstabile Ringelement für einen Wärmetauschmantel, wie es durch die Merkmale des unabhängigen Patentanspruchs 1 definiert ist, gelöst. Vorteilhafte Aspekte des erfindungsgemässen formstabilen Ringelements ergeben sich aus den Merkmalen der entsprechenden abhängigen Patentansprüche.

Gemäss der Erfindung wird ein formstabiles Ringelement für einen Wärmetauschmantel vorgeschlagen, welches folgendes umfasst:
- eine zylindrische Hülse mit einer Zylinderachse, einem ersten Ende und einem dem ersten Ende abgewandten zweiten Ende, sowie mit einer Innenwand,
- eine Trennwand, die von der Innenwand der Hülse nach innen absteht und sich entlang der Innenwand vom ersten Ende der Hülse bis zum zweiten Ende der Hülse wendelförmig um die Zylinderachse herum erstreckt.

Die Hülse umfasst an ihrem ersten Ende einen sich parallel zur Zylinderachse erstreckenden Vorsprung, der in einer vorbestimmten Umfangsposition an der Hülse angeordnet ist. An ihrem zweiten Ende umfasst die Hülse eine sich parallel zur Zylinderachse erstreckende Aussparung, die eine zu dem Vorsprung komplementäre Form aufweist und in der gleichen vorbestimmten Umfangsposition an der Hülse angeordnet ist wie der Vorsprung.

Der Begriff "formstabil" in Bezug auf das Ringelement bedeutet dabei, dass das Ringelement insgesamt, also als ganzes Bauteil betrachtet, bei einer bestimmungsgemässen Anwendung des Ringelements in seiner äusseren Form nicht verändert wird, es ist also in seiner Form stabil. Das bedeutet nicht, dass nicht einzelne Teile des Ringelements verformbar sein können (beispielsweise kann die Trennwand eine flexible und damit verformbare Dichtungslippe aufweisen, sie muss es aber nicht; siehe Diskussion weiter unten), das Ringelement als Ganzes ist aber bei bestimmungsgemässer Anwendung des Ringelements in seiner äusseren Form stabil.

Ein solches formstabiles Ringelement erlaubt eine besonders einfache Montage und Demontage eines quasi modularen Wärmetauschmantels, der aus mehreren einzelnen hintereinander in einer Reihe angeordneten formstabilen Ringelementen gebildet wird, und macht zudem den aufwändigen Ersatz der Trennwand obsolet. Durch den Vorsprung und die Aussparung wird bei der Montage eine Positionierhilfe geschaffen. Diese Positionierhilfe erlaubt ein einfaches, fehlerfreies, schnelles und positionsrichtiges Zusammensetzen von mehreren solchen Ringelementen hintereinander in einer Reihe, um einen Wärmetauschmantel zu bilden. Ausserdem ermöglichen der Vorsprung und die Aussparung, da sie in ihrer Form komplementär sind, einen Formschluss zwischen mehreren solchen hintereinander in einer Reihe angeordneten Ringelementen. Dadurch kann ein Verdrehen der einzelnen Ringelemente des Wärmetauschmantels relativ zueinander verhindert werden. Für den Fall, dass die Trennwand eines einzelnen Ringelements beschädigt ist, braucht bei der Wartung des Wärmetauschmantels nur das beschädigte Ringelement ersetzt zu werden, was den handwerklich aufwändigen und mit grossem Zeitaufwand verbundenen Austausch der Trennwand obsolet macht. Die Wartung beschränkt sich somit auf den Ersatz der jeweils beschädigten Ringelemente, was einfach und ohne grossen Zeitaufwand möglich ist.

Gemäss einem Aspekt des erfindungsgemässen formstabilen Ringelements weist der Vorsprung am ersten Ende der Hülse einen Zahn mit einer Zahnlänge und einer Zahnbreite auf, und die Aussparung am zweiten Ende der Hülse eine Lücke mit einer Lückentiefe und einer Lückenbreite. Der Zahn hat eine zur Lücke komplementäre Form, die Zahnlänge entspricht der Lückentiefe und die Zahnbreite der Lückenbreite.

Der Zahn und die dazu komplementäre Lücke erlauben einen einfachen und verlässlichen Formschluss von hintereinander in einer Reihe angeordneten Ringelementen. Eine mögliche Verdrehung von zwei hintereinander in einer Reihe angeordneten Ringelementen relativ zueinander wird auf diese Weise verhindert. Die Lücke ist so bemessen, dass der Zahn bei der Montage in die Lücke eingeführt und bei der Demontage aus der Lücke heraus gezogen werden kann. Ausserdem erlaubt die Kombination von Zahn und Lücke ein einfaches und schnelles Erkennen der richtigen Montageposition.

Gemäss einem weiteren Aspekt des erfindungsgemässen formstabilen Ringelements umfasst der Vorsprung am ersten Ende der Hülse einen sich entlang des Hülsenumfangs erstreckenden Überstand, der eine Überstandslänge in Richtung des Hülsenumfangs und eine Überstandsbreite in Richtung der Zylinderachse aufweist. Die Aussparung am zweiten Ende der Hülse umfasst eine sich in Richtung des Hülsenumfangs erstreckende Ausnehmung, die eine Ausnehmungslänge in Richtung des Hülsenumfangs und eine Ausnehmungstiefe in Richtung der Zylinderachse aufweist. Der Überstand hat eine zur Ausnehmung komplementäre Form, und die Überstandslänge entspricht der Ausnehmungslänge und die Überstandsbreite der Ausnehmungstiefe.

Der entlang des Hülsenumfangs sich erstreckende Überstand und die in ihrer Form dazu komplementäre und sich ebenfalls entlang des Hülsenumfangs erstreckende Ausnehmung ermöglichen ebenfalls einen verdrehsicheren Formschluss von hintereinander in einer Reihe angeordneten Ringelementen und legen ebenso die positionsrichtige Anordnung der einzelnen Ringelemente relativ zueinander fest.

Gemäss einem weiteren Aspekt des erfindungsgemässen formstabilen Ringelements erstreckt sich die Trennwand vom Überstand am ersten Ende der Hülse bis zur Ausnehmung am zweiten Ende der Hülse wendelförmig um die Zylinderachse herum, wobei die Trennwand eine sich parallel zur Zylinderachse erstreckende Trennwandbreite aufweist, die kleiner oder gleich gross ist wie die Überstandsbreite.

Eine in dieser Weise vorbestimmte Trennwandbreite relativ zur Überstandsbreite (bzw. dementsprechend zur Ausnehmungstiefe) ermöglicht, dass die Trennwand eines Ringelements mit ihrem am Überstand gelegenen Trennwandanfang deckungsgleich am Trennwandende an der Ausnehmung eines unmittelbar benachbart in der Reihe angeordneten Ringelements anliegt, sodass quasi eine wendelförmige, ununterbrochen durchlaufende Trennwand gebildet wird.

Gemäss einem weiteren Aspekt des erfindungsgemässen formstabilen Ringelements weist die Trennwand an ihrem von der Innenwand der Hülse abgewandten Ende eine flexible Dichtungslippe auf.

Bei der Montage des Ringelements bzw. des Wärmetauschmantels aus mehreren solchen Ringelementen kann sich die flexible Dichtungslippe an die Behälterwand des Prozessbehälters bzw. Mahlbehälters anlegen, wodurch eine optimale Dichtwirkung erreicht wird.

Gemäss einem weiteren Aspekt des erfindungsgemässen formstabilen Ringelements ist die Hülse aus einem ersten Material mit einem ersten Elastizitätsmodul hergestellt und die Trennwand aus einem zweiten Material mit einem zweiten Elastizitätsmodul, wobei der erste Elastizitätsmodul des Materials der Hülse grösser ist als der zweite Elastizitätsmodul des Materials der Trennwand.

Dadurch wird ermöglicht, dass bei der Montage die Trennwand gebogen werden kann und damit am Prozessbehälter bzw. Mahlbehälter fest anliegen kann, während die Hülse und damit das Ringelement als Ganzes betrachtet in seiner äusseren Form stabil bleibt. Beispielsweise kann das erste Material, aus dem die Hülse hergestellt ist, Polyamid oder faserverstärktes Polyamid sein. Das zweite Material, aus dem die Trennwand hergestellt ist, kann beispielsweise ein thermoplastisches Elastomer sein. Sowohl das erste Material, aus dem die Hülse hergestellt ist, als auch das zweite Material, aus dem die Trennwand hergestellt ist, sind beispielsweise spritzgiessfähige Materialien.

So ist gemäss einem weiteren Aspekt des erfindungsgemässen formstabilen Ringelements die Hülse aus dem ersten Material mit der Trennwand aus dem zweiten Material durch ein Zweikomponenten-Spritzgiessverfahren hergestellt. Eine auf diese Weise hergestellte Trennwand weist eine der Kontur der Behälterwand des Prozessbehälters bzw. Mahlbehälters angepasste Kontur auf.

Durch die Herstellung mittels Spritzgiessverfahren bleibt die Kontaktfläche der Trennwand, die mit der Behälterwand des Prozessbehälters bzw. Mahlbehälters in Kontakt kommt, faltenfrei, sodass das Wärmeträgermedium gleichmässig durch den Kanal um den Prozessbehälter bzw. Mahlbehälter herum strömt, während es bei eingepressten Trennwänden, wie aus dem Stand der Technik bekannt, zu einer solchen Faltenbildung kommen kann.

Mit Hilfe eines Zweikomponenten-Spritzgiessverfahrens ist eine kostengünstige, zuverlässige und zeitsparende Art der Herstellung des erfindungsgemässen formstabilen Ringelements möglich. Die Trennwand muss somit nicht in einem separaten Arbeitsschritt in die Hülse eingebaut werden, sondern das Ringelement kann mit Hilfe eines solchen Zweikomponenten-Spritzgiessverfahrens gleich als komplettes Bauteil hergestellt werden. Dementsprechend wird bei einem erforderlichen Austausch lediglich das auszutauschende erfindungsgemässe Ringelement durch ein neues Ringelement ersetzt, was kosteneffizient ist (günstige Herstellung des Ringelements; zeitsparender und handwerklich einfacher Ersatz eines verschlissenen Ringelements durch ein neues Ringelement). Ausserdem ist dadurch auch die für den Austausch benötigte Zeitdauer, während der der Prozessbehälter ungenutzt ist, vergleichsweise kurz.

Gemäss einem anderen Aspekt des erfindungsgemässen formstabilen Ringelements ist die Trennwand als wendelförmig um die Zylinderachse umlaufender, formstabiler Wulst ausgebildet, der von der Innenwand der Hülse nach innen absteht. Der Begriff "formstabil" in Bezug auf den Wulst bedeutet erneut, dass bei einer bestimmungsgemässen Anwendung des Ringelements der Wulst sich in seiner Form nicht verändert, also in seiner Form stabil ist.

Eine Trennwand mit einem solchen formstabilen Wulst ist robust und verschleissfest. Andererseits muss der formstabile Wulst so hergestellt werden, dass er nicht an der Behälterwand anliegen kann, sondern ein kleiner radialer Spalt zwischen Behälterwand und Trennwand verbleibt. Andernfalls kann bei der Montage der formstabile Wulst beschädigt werden (er kann beispielsweise brechen).

Gemäss einem weiteren Aspekt des erfindungsgemässen formstabilen Ringelements kann in einem solchen Fall die Hülse und die Trennwand aus dem gleichen Material mit Hilfe eines Einkomponenten-Spritzgiessverfahrens hergestellt sein.

Das Einkomponenten-Spritzgiessverfahren ist eine besonders kostengünstige, zuverlässige und zeitsparende Art der Herstellung des erfindungsgemässen formstabilen Ringelements.

Gemäss der Erfindung wird weiterhin ein Wärmetauschmantel vorgeschlagen, bei dem mehrere erfindungsgemässe formstabile Ringelemente, wie sie vorstehend beschrieben sind, hintereinander in einer Reihe angeordnet sind, wobei der Vorsprung eines nachfolgend in der Reihe angeordneten Ringelements formschlüssig in die Aussparung des jeweils in der Reihe vorangehenden Ringelements eingreift.

Bei einem solchen Wärmetauschmantel können sich die hintereinander in einer Reihe angeordneten Ringelemente nicht relativ zueinander verdrehen, sie sind somit verdrehfest angeordnet. Dies wird durch einen Formschluss zwischen dem Vorsprung eines jeweiligen vorderen Ringelements in der Reihe und der Aussparung des jeweils nachfolgenden hinteren Ringelements erreicht. Ein derartiger Wärmetauschmantel ist des Weiteren kostengünstig zu warten, da nicht notwendigerweise alle Ringelemente des Wärmetauschmantels ausgewechselt werden müssen, sondern immer nur diejenigen Ringelemente ausgewechselt werden können, die auch tatsächlich eines Ersatzes bedürfen. Ein derartiger Wärmetauschmantel lässt sich ausserdem rasch montieren, da die Trennwand der Ringelemente nicht mühsam in den Wärmetauschmantel eingezogen werden muss, sondern bereits in den Ringelementen integriert ist.

Wie bereits erwähnt, ist die Anwendung grundsätzlich für viele Typen von Prozessbehältern denkbar, insbesondere aber für Rührwerkskugelmühlen. Gemäss der Erfindung wird daher auch eine Rührwerkskugelmühle vorgeschlagen, welche
- einen Mahlbehälter mit einer zylindrischen Behälterwand und
- einen erfindungsgemässen Wärmetauschmantel wie vorstehend beschrieben umfasst.

Der Wärmetauschmantel ist um die Behälterwand herum angeordnet, sodass durch die wendelförmig sich um die Zylinderachse herum erstreckenden Trennwände der Ringelemente des Wärmetauschmantels und durch die Behälterwand ein wendelförmiger Kanal gebildet wird.

Die erfindungsgemässe Rührwerkskugelmühle umfasst ferner - einen Einlass und einen Auslass für ein Wärmeträgermedium, wobei der Einlass mit einem ersten Ende des wendelförmigen Kanals und der Auslass mit einem dem ersten Ende abgewandten zweiten Ende des wendelförmigen Kanals des Wärmetauschmantels verbunden ist.

Eine solche Rührwerkskugelmühle hat den Vorteil, dass sie auf einfache Art und Weise montiert und gewartet werden kann. Des Weiteren erlaubt diese Rührwerkskugelmühle eine effiziente Temperaturführung des Prozesses im Mahlbehälter. Bei der Montage kann der Wärmetauschmantel auf einfache Art und Weise am Mahlbehälter angebracht werden, indem der Mahlbehälter in den Wärmetauschmantel aus den zusammengesetzten und in der Reihe hintereinander angeordneten Ringelementen eingeführt wird bzw. der Wärmetauschmantel über den Mahlbehälter geschoben wird. Bei der Wartung kann der Wärmetauschmantel auf die umgekehrte Art und Weise vom Mahlbehälter demontiert werden (Herausziehen des Mahlbehälters aus dem Wärmetauschmantel bzw. Abziehen des Wärmetauschmantels vom Mahlbehälter). Durch das Anordnen des Wärmetauschmantels um die Behälterwand herum wird ein optimaler Wärmeaustausch zwischen Mahlbehälter und einem durch den Wärmetauschmantel strömenden Wärmeträgermedium ermöglicht, da der Kanal zur Leitung des Wärmeträgermediums so gebildet wird, dass das Wärmeträgermedium direkt mit der Behälterwand des Mahlbehälters in Kontakt kommt. Je nach Anwendung kann das Wärmeträgermedium als Kühlmedium oder als Heizmedium dienen.

Gemäss einem weiteren Aspekt der erfindungsgemässen Rührwerkskugelmühle umfasst diese ferner eine zylindrische Aussenhülle, welche den Wärmetauschmantel umschliesst.

Die zylindrische Aussenhülle erlaubt es die Stabilität des Wärmetauschmantels zusätzlich zu erhöhen, da sie den Wärmetauschmantel umschliesst und somit die einzelnen Ringelemente zusätzlich in Position hält. Zwischen dem Wärmetauschmantel und der zylindrischen Aussenhülle existiert vorzugsweise ein geringes radiales Spiel, welches erlaubt, die Ringelemente des Wärmetauschmantels in die zylindrische Aussenhülle einzuschieben, und danach den Mahlbehälter in den Wärmetauschmantel mit der ihn umschliessenden zylindrischen Aussenhülle einzuschieben bzw. den in der zylindrischen Aussenhülle angeordneten Wärmetauschmantel über den Mahlbehälter zu schieben.

Gemäss einem Aspekt der erfindungsgemässen Rührwerkskugelmühle umfasst diese einen erfindungsgemässen Wärmetauschmantel aus Ringelementen mit einer Trennwand mit einer flexiblen Dichtungslippe wie oben beschrieben. Die flexible Dichtungslippe weist einen Innenrand mit einem Innendurchmesser auf und die Behälterwand des Mahlbehälters einen Aussendurchmesser. Der Innendurchmesser der Dichtungslippe ist kleiner als der Aussendurchmesser der Behälterwand des Mahlbehälters, sodass die flexible Dichtungslippe gebogen ist und an der Behälterwand des Mahlbehälters anliegt.

Vorzugsweise ist die Dichtungslippe in eine Richtung gebogen, die entgegengesetzt zur Strömungsrichtung des Wärmeträgermediums durch den wendelförmigen Kanal ist. Dadurch wird im Betrieb die Dichtungslippe durch das Wärmeträgermedium noch fester gegen die Behälterwand gedrückt, wodurch der wendelförmige Kanal gut abgedichtet ist und somit im Betrieb das Wärmeträgermedium ohne Leckage gleichmässig durch den wendelförmigen Kanal strömen kann, wodurch wiederum ein guter und gleichmässiger Wärmeaustausch zwischen Behälterwand und Wärmeträgermedium erfolgen kann.

Gemäss einem anderen Aspekt der erfindungsgemässen Rührwerkskugelmühle hat diese einen erfindungsgemässen Wärmetauschmantel aus Ringelementen mit einer Trennwand mit einem formstabilen Wulst wie oben beschrieben. Der formstabile Wulst weist einen Innenrand mit einem Innendurchmesser auf und die Behälterwand des Mahlbehälters einen Aussendurchmesser. Der Innendurchmesser des Wulstes ist grösser als der Aussendurchmesser der Behälterwand des Mahlbehälters, sodass zwischen dem Innenrand des Wulstes und der Behälterwand des Mahlbehälters ein Spalt gebildet ist.

Aufgrund dieser Durchmesserdifferenz zwischen Wulst und Behälterwand des Mahlbehälters liegt der formstabile Wulst nicht an der Behälterwand des Mahlbehälters an, sonst könnte bei der Montage des Wärmetauschmantels der Wulst beschädigt werden (siehe Diskussion oben). Entsprechend kann der Wärmetauschmantel bei der Demontage leicht vom Mahlbehälter entfernt werden.

Die Montage des Wärmetauschmantels an der Rührwerkskugelmühle kann beispielsweise wie folgt durchgeführt werden. Zunächst werden alle Ringelemente in derselben Umfangsposition in Bezug auf die zylindrische Aussenhülle ausgerichtet und formschlüssig hintereinander in einer Reihe in die zylindrische Aussenhülle eingeführt. Dabei dienen der Vorsprung und die Aussparung des jeweiligen Ringelements als Positionierhilfen. Der Vorsprung eines jeweiligen hinteren Ringelements in der Reihe greift nach dem Einführen der Ringelemente in die zylindrische Aussenhülle formschlüssig in die Aussparung eines jeweiligen unmittelbar vor diesem hinteren Ringelement angeordneten vorderen Ringelements in der Reihe ein. Die derart hintereinander in der Reihe angeordneten Ringelemente bilden so den Wärmetauschmantel. Dann wird der Mahlbehälter in den Wärmetauschmantel, welcher von der zylindrischen Aussenhülle umgeben ist, eingeführt, bzw. wird der in der zylindrischen Aussenhülle angeordnete Wärmetauschmantel über den Mahlbehälter geschoben. Dies bedeutet, dass bei Ringelementen mit einer Trennwand mit flexibler Dichtungslippe die flexible Dichtungslippe des jeweiligen Ringelements gebogen wird und an der Behälterwand des Mahlbehälters anliegt, sodass ein dichter wendelförmiger Kanal gebildet wird. Bei Ringelementen mit einer Trennwand mit formstabilem Wulst berührt der Wulst die Behälterwand nicht, sodass hier ein kleiner radialer Spalt zwischen der Behälterwand und der Trennwand verbleibt, aber ebenfalls der wendelförmige Kanal gebildet wird. Bei einer Wartung wird der Mahlbehälter aus dem Wärmetauschmantel herausgezogen bzw. wird der in der zylindrischen Aussenhülle angeordnete Wärmetauschmantel vom Mahlbehälter abgezogen. Anschliessend werden die Ringelemente des Wärmetauschmantels aus der Aussenhülle der Rührwerkskugelmühle genommen und die verschlissenen Ringelemente werden durch entsprechende neue Ringelemente ersetzt (oder es werden bei der Wartung prinzipiell alle Ringelemente ersetzt). Der erneute Zusammenbau erfolgt dann wie bereits beschrieben.

Im Folgenden wird die Erfindung unter Bezugnahme auf die beigefügten Zeichnungen anhand von Ausführungsbeispielen detaillierter beschrieben. Es zeigen, teilweise in schematischer Darstellung:
- Fig. 1: einen Längsschnitt durch eine erfindungsgemässe Rührwerkskugelmühle mit einem erfindungsgemässen Wärmetauschmantel mit erfindungsgemässen formstabilen Ringelementen;
- Fig. 2: eine perspektivische Ansicht eines ersten Ausführungsbeispiels eines erfindungsgemässen formstabilen Ringelements;
- Fig. 3: eine Seitenansicht des formstabilen Ringelements aus Fig. 2;
- Fig. 4: einen Längsschnitt durch das formstabile Ringelement aus Fig. 2;
- Fig. 5: den Ausschnitt V aus Fig. 4 in einer vergrösserten Ansicht;
- Fig. 6: eine perspektivische Ansicht des Wärmetauschmantels mit einer zylindrischen Aussenhülle;
- Fig. 7: einen Längsschnitt des Wärmetauschmantels mit der zylindrischen Aussenhülle aus Fig. 6 auf einem Mahlbehälter;
- Fig. 8: den Ausschnitt VIII aus Fig. 7 in einer vergrösserten Ansicht;
- Fig. 9: einen Längsschnitt durch ein zweites Ausführungsbeispiel des erfindungsgemässen formstabilen Ringelements;
- Fig. 10: eine Seitenansicht des zweiten Ausführungsbeispiels des erfindungsgemässen formstabilen Ringelements, und
- Fig. 11: einen Längsschnitt eines Wärmetauschmantels des zweiten Ausführungsbeispiels des erfindungsgemässen formstabilen Ringelements auf einem Mahlbehälter.

Für die nachstehende Beschreibung gilt die folgende Festlegung: Sind in einer Figur zum Zweck zeichnerischer Eindeutigkeit Bezugszeichen angegeben, aber im unmittelbar zugehörigen Beschreibungsteil nicht erwähnt, so wird auf deren Erläuterung in vorangehenden oder nachfolgenden Beschreibungsteilen verwiesen. Umgekehrt sind zur Vermeidung zeichnerischer Überladung für das unmittelbare Verständnis weniger relevante Bezugszeichen nicht in allen Figuren eingetragen. Hierzu wird auf die jeweils übrigen Figuren verwiesen.

Wie aus der **Fig. 1** ersichtlich ist, umfasst ein Ausführungsbeispiel einer erfindungsgemässen Rührwerkskugelmühle 4 einen Mahlbehälter 5, in dem ein Rührwerk zum Mahlen des Mahlguts angeordnet ist. Das Rührwerk kann über einen Riemenantrieb mit einem das Rührwerk antreibenden Motor verbunden sein. Der Mahlbehälter weist einen Mahlguteingang für das zu mahlende Mahlgut und einen Mahlgutausgang für das gemahlene Mahlgut auf. Die Rührwerkskugelmühle 4 umfasst ausserdem einen Wärmetauschmantel 3, welcher um eine zylindrische Behälterwand 50 des Mahlbehälters 5 herum angeordnet ist. Der Wärmetauschmantel 3 umfasst mehrere formstabile Ringelemente 1 (siehe Fig. 2-5), bzw. mehrere formstabile Ringelemente 2 (siehe Fig. 9 und 10), welche in Richtung einer Zylinderachse 102 (siehe z.B. Fig. 3), bzw. in Richtung einer Zylinderachse 202 (siehe z.B. Fig. 10) hintereinander in einer Reihe angeordnet sind. Der die mehreren Ringelemente 1, bzw. die mehreren Ringelemente 2 umfassende Wärmetauschmantel 3 ist in den Fig. 6 bis 8 und Fig. 11 dargestellt und wird weiter unten noch genauer beschrieben. Ausserdem weist die Rührwerkskugelmühle 4 einen Einlass 40 und einen Auslass 42 für ein Wärmeträgermedium, zum Beispiel Wasser, auf. Auf den Einlass 40 und den Auslass 42 wird weiter unten im Zusammenhang mit dem Wärmetauschmantel 3 noch näher eingegangen.

**Fig. 2****,** **Fig. 3, Fig. 4 und Fig. 5** zeigen ein erstes Ausführungsbeispiel eines in dem Wärmetauschmantel 3 der Rührwerkskugelmühle 4 verwendeten formstabilen Ringelements 1. Ein solches formstabiles Ringelement 1 umfasst eine zylindrische Hülse 10 mit der Zylinderachse 102 und einem ersten Ende 104 sowie einem dem ersten Ende 104 abgewandten zweiten Ende 106. Das formstabile Ringelement 1 umfasst ferner eine Trennwand 11, die von einer Innenwand 108 der zylindrischen Hülse 10 nach innen absteht und sich entlang der Innenwand 108 vom ersten Ende 104 bis zum zweiten Ende 106 wendelförmig um die Zylinderachse 102 herum erstreckt. Die zylindrische Hülse 10 kann beispielsweise aus Polyamid hergestellt sein, welches einen ersten Elastizitätsmodul aufweist. Eine gute Formstabilität der Hülse 10 kann erreicht werden, wenn faserverstärktes, zum Beispiel glasfaserverstärktes, Polyamid als Material für die zylindrische Hülse 10 gewählt wird.

Die zylindrische Hülse 10 weist an ihrem ersten Ende 104 einen sich parallel zur Zylinderachse 102 erstreckenden Zahn 109 auf, was besonders gut aus Fig. 4 ersichtlich wird. Weiterhin weist die zylindrische Hülse 10 an ihrem zweiten Ende 106 eine sich parallel zur Zylinderachse 102 erstreckende und zum Zahn 109 formkomplementäre Lücke 113 auf. Der Zahn 109 hat eine Zahnlänge 112 und eine Zahnbreite 110, und die Lücke hat eine der Zahnlänge 112 entsprechende Lückentiefe 115 und eine der Zahnbreite 110 entsprechende Lückenbreite 114.

Des Weiteren weist die zylindrische Hülse 10 am ersten Ende 104 einen sich entlang des Hülsenumfangs erstreckenden Überstand 116 auf, welcher in der Fig. 3 leicht zu erkennen ist. Weiterhin weist die zylindrische Hülse 10 an ihrem zweiten Ende 106 eine zum Überstand formkomplementäre Ausnehmung 119 auf, welche in Fig. 3 gestrichelt dargestellt ist. Der Überstand 116 hat eine Überstandslänge 118 (siehe Fig. 2) in Richtung des Hülsenumfangs und eine Überstandsbreite 117 in Richtung der Zylinderachse 102 (siehe Fig. 3). Die Ausnehmung 119 hat eine zur Überstandslänge 118 entsprechende Ausnehmungslänge 122 (siehe Fig. 2) und eine zur Überstandsbreite 117 entsprechende Ausnehmungstiefe 120 (siehe Fig. 3).

Fig. 5 zeigt den Ausschnitt V aus Fig. 4 etwas vergrössert, sodass man die Trennwand 11 des formstabilen Ringelements 1 besser erkennt. Die Trennwand 11 kann sich vom Überstand 116 am ersten Ende 104 der Hülse 10 bis zur Ausnehmung 119 am zweiten Ende 106 der Hülse 10 wendelförmig um die Zylinderachse 102 herum erstrecken. Die Trennwand 11 hat eine Trennwandbreite 126, welche kleiner oder gleich gross ist wie die Überstandsbreite 117 des Überstands 116. Des Weiteren hat die Trennwand 11 an ihrem von der Innenwand 108 der zylindrischen Hülse 10 abgewandten Ende eine flexible Dichtungslippe 128, wie auch in Fig. 8 erkennbar ist.

Die flexible Dichtungslippe 128 hat einen Innenrand 130, welcher einen Innendurchmesser 132 (siehe Fig. 4) der wendelförmig um die Zylinderachse 102 herumlaufenden Trennwand 11 definiert. Dieser Innendurchmesser 132 ist im gezeigten Ausführungsbeispiel kleiner als der Aussendurchmesser 500 der zylindrischen Behälterwand 50 des Mahlbehälters 5. Dieser Durchmesserunterschied führt dazu, dass wenn das formstabile Ringelement 1 um die Behälterwand 50 herum angeordnet ist, die flexible Dichtungslippe 128 gebogen an der Behälterwand 50 des Mahlbehälters 5 anliegt, wie in Fig. 8 zu sehen ist.

Die Trennwand 11 kann aus einem thermoplastischen Elastomer hergestellt sein, welches einen zweiten Elastizitätsmodul aufweist, wobei der zweite Elastizitätsmodul des thermoplastischen Elastomers der Trennwand 11 kleiner ist als der erste Elastizitätsmodul des Polyamids der Hülse 10. Die Hülse 10 und die Trennwand 11 können beispielsweise durch ein Zweikomponenten-Spritzgiessverfahren hergestellt sein.

Bei einem solchen Zweikomponenten-Spritzgiessverfahren wird in einem ersten Schritt die Hülse 10 aus Polyamid gespritzt und anschliessend wird die Trennwand 11 in einem zweiten Schritt gespritzt. Um einen festen Sitz der Trennwand 11 in der Hülse 10 zu erreichen, können verschiedene Massnahmen getroffen werden. Zum Beispiel kann die Hülse 10 einen Kontaktbereich mit der Trennwand 11 haben, welcher nach dem Spritzen der Trennwand 11 einen unlöslichen Formschluss mit der Trennwand 11 bildet.

Ein Wärmetauschmantel 3 wird durch mehrere formstabile Ringelemente 1 gebildet, welche in Richtung der Zylinderachse 102 hintereinander in einer Reihe angeordnet sind. Dies erlaubt sowohl ein formschlüssiges Ineinandergreifen des Zahnes 109 bzw. des Überstandes 116 eines nachfolgend in der Reihe angeordneten Ringelements 1 in die Lücke 113 bzw. in die Ausnehmung 119 des jeweils in der Reihe vorangehenden Ringelements 1. **Fig. 6** zeigt eine solche Reihe von ineinandergreifenden formstabilen Ringelementen 1, welche in eine Aussenhülle 43 eingeführt sind. Zu diesem Zweck ist in die Aussenhülle 43 ein "Fenster" zum Zweck des besseren Verständnisses eingezeichnet, durch welches das Eingreifen der Zähne in die Lücken der hintereinander in einer Reihe angeordneten formstabilen Ringelemente 1 sichtbar wird. Fig. 6 zeigt ebenso, dass das erste in die Aussenhülle 43 eingeführte formstabile Ringelement 1 mit seinem Zahn 109 in eine in der Aussenhülle 43 (bzw. in einem Flansch der Aussenhülle) vorhandene passgenaue Lücke eingreift. Dieser Eingriff des Zahns 109 des ersten formstabilen Ringelements 1 in die Lücke in dem Flansch der Aussenhülle 43 erlaubt es, die gesamte Reihe von formstabilen Ringelementen 1 gegen Verdrehen zu sichern.

Die Aussenhülle 43 ist des Weiteren an ihren gegenüberliegenden Enden mit einem ersten Endring 44 und einem zweiten Endring 45 verschraubt (siehe **Fig. 7**), die am jeweiligen Ende die Behälterwand 50 von aussen her abdichten und somit sicherstellen, dass das Wärmeträgermedium durch den Einlass 40 in das eine Ende 101 des wendelförmigen Kanals 100 hinein, durch den wendelförmigen Kanal 100 hindurch und durch das andere Ende 103 des wendelförmigen Kanals 100 hindurch aus dem Auslass 42 wieder heraus strömt. Zusätzlich werden durch den zweiten Endring 45 die formstabilen Ringelemente 1 des Wärmetauschmantels 3 in axialer Richtung zusammengehalten, damit die Sicherung gegen Verdrehen (Eingriff des Zahns in die Aussenhülle 43 am anderen Ende) gewährleistet ist.

Fig. 7 und **Fig. 8** zeigen, dass dann, wenn der Wärmetauschmantel 3 um die Behälterwand 50 des Mahlbehälters 5 herum angeordnet ist, die formstabilen Ringelemente 1 mit den wendelförmig um die Zylinderachse herum erstreckenden Trennwänden 11 zusammen mit der Behälterwand 50 einen wendelförmigen Kanal 100 bilden. Der wendelförmige Kanal 100 hat ein erstes Ende 101 und ein dem ersten Ende abgewandtes zweites Ende 103. Der Einlass 40 für das Wärmeträgermedium der Rührwerkskugelmühle 4 ist mit dem ersten Ende 101 des wendelförmigen Kanals 100 verbunden, und der Auslass 42 für das Wärmeträgermedium ist mit dem zweiten Ende 103 des wendelförmigen Kanals 100 verbunden. Somit kann das Wärmeträgermedium, zum Beispiel Waser, vom Einlass 40 bis zum Auslass 42 durch den wendelförmigen Kanal 100 strömen. Das Wasser ist im direkten Kontakt mit der Behälterwand 50 des Mahlbehälters 5, wodurch ein besonders guter Wärmeaustausch (z.B. Kühlung) der Behälterwand 50 erreicht werden kann. Die Durchflussrichtung des Wassers durch den wendelförmigen Kanal 100 kann entgegen der Biegerichtung der flexiblen Dichtungslippe 128 sein. Dies führt dazu, dass die flexible Dichtungslippe 128 durch das entgegengesetzt zur Biegerichtung der Dichtungslippe 128 durch den wendelförmigen Kanal 100 strömende Wasser noch fester an die Behälterwand 50 gedrückt wird, was die Dichtheit des wendelförmigen Kanals 100 noch weiter unterstützt.

**Fig. 9, Fig. 10** und **Fig. 11** zeigt jeweils ein zweites Ausführungsbeispiel des formstabilen Ringelements 2, bzw. eines Wärmetauschmantels 3 mit formstabilen Ringelementen 2 des zweiten Ausführungsbeispiels der Erfindung. Einige der bezüglich der ersten Ausführungsform schon diskutierten Aspekte gelten ebenfalls für die zweite Ausführungsform, so dass diese Aspekte und ihre Funktion hier nicht erneut erläutert werden. Diesbezüglich wird auf die entsprechenden Teile der Beschreibung des ersten Ausführungsbeispiels verwiesen.

In der zweiten Ausführungsform umfasst das formstabile Ringelement 2 eine zylindrische Hülse 20 mit der Zylinderachse 202 und einem ersten Ende 204 sowie einem dem ersten Ende abgewandten zweiten Ende 206. Das formstabile Ringelement 2 umfasst eine (formstabile) Trennwand 21, die von einer Innenwand 208 der zylindrischen Hülse 20 nach innen absteht und sich entlang der Innenwand 208 vom ersten Ende 204 bis zum zweiten Ende 206 wendelförmig um die Zylinderachse 202 herum erstreckt. Die zylindrische Hülse 20 kann beispielsweise aus Polyamid hergestellt sein. Insbesondere können die Hülse 20 und die Trennwand 21 beide aus Polyamid mit Hilfe eines Einkomponenten-Spritzgiessverfahrens in einem einzigen Schritt gespritzt werden.

Die zylindrische Hülse 20 weist an ihrem ersten Ende 204 einen sich parallel zur Zylinderachse 202 erstreckenden Zahn 209 auf. Ebenso weist die zylindrische Hülse 20 an ihrem zweiten Ende 206 eine sich parallel zur Zylinderachse 202 erstreckende und zum Zahn 209 formkomplementäre Lücke 213 auf. Der Zahn 209 hat eine Zahnlänge 212 und eine Zahnbreite 210, und die Lücke hat eine der Zahnlänge 212 entsprechende Lückentiefe 215 und eine der Zahnbreite 210 entsprechende Lückenbreite 214.

Des Weiteren umfasst die zylindrische Hülse 20 am ersten Ende 204 einen sich entlang des Hülsenumfangs erstreckenden Überstand 216. Ebenso weist die Hülse am zweiten Ende eine zum Überstand formkomplementäre Ausnehmung 219 auf. Der Überstand 216 hat eine Überstandslänge 218 (siehe **Fig. 10**) in Richtung des Hülsenumfangs und eine Überstandsbreite 217 in Richtung der Zylinderachse 202. Die Ausnehmung 219 hat eine der Überstandslänge 218 entsprechende Ausnehmungslänge 222 (siehe **Fig. 10**) und eine der Überstandsbreite 217 entsprechende Ausnehmungstiefe 220.

Die Trennwand 21 erstreckt sich vom Überstand 216 am ersten Ende 204 der Hülse 20 bis zur Ausnehmung 219 am zweiten Ende der Hülse 20 wendelförmig um die Zylinderachse 202 herum und hat eine Trennwandbreite 226 (siehe **Fig. 9**), welche kleiner oder gleich gross ist wie die Überstandsbreite 217 des Überstands 216. Weiterhin weist die Trennwand 21 einen formstabilen Wulst 228 auf, der von der Innenwand 208 der Hülse 20 nach innen absteht.

Der formstabile Wulst 228 weist einen Innenrand 230 mit einem Innendurchmesser 232 auf, wobei dieser Innendurchmesser 232 grösser ist als der Aussendurchmesser 500 der Behälterwand 50 des Mahlbehälters 5, sodass zwischen dem Innenrand 230 des formstabilen Wulstes 228 und der Behälterwand 50 des Mahlbehälters 5 ein schmaler Spalt gebildet ist. Der geringfügig grössere Innendurchmesser 232 am Innenrand 230 des formstabilen Wulstes 228 verhindert, dass die (formstabile und daher unflexible) Trennwand 21 der zylindrischen Hülse 20 bei der Montage auf den Mahlbehälter 5 beschädigt wird. Durch den auf diese Weise gebildeten schmalen Spalt ist zwar eine geringe Leckage möglich, dennoch strömt das Wärmeträgermedium ähnlich wie beim ersten Ausführungsbeispiel bis auf diese geringe Leckage durch den wendelförmigen Kanal, sodass die Wirkungsweise grundsätzlich die gleiche ist wie bei dem ersten Ausführungsbeispiel.

Die Montage des Wärmetauschmantels 3 mit formstabilen Ringelementen 2 gemäss dem zweiten Ausführungsbeispiel ist identisch mit der Montage des Wärmetauschmantels 3 mit formstabilen Ringelementen 1 gemäss dem ersten Ausführungsbeispiel.

Die Erfindung ist vorstehend mit Hilfe von Ausführungsbeispielen erläutert worden. Es ist aber klar, dass die Erfindung nicht auf diese Ausführungsbeispiele beschränkt ist, sondern diese Ausführungsbeispiele nur zum Verständnis der Erfindung dienen, sodass Änderungen und/oder zusätzliche Aspekte vorgesehen sein können, ohne dabei von der Lehre der Erfindung abzuweichen. Der Schutzbereich wird daher durch die nachstehenden Patentansprüche definiert.

## Patentansprüche

1. Formstabiles Ringelement (1, 2) für einen Wärmetauschmantel (3), umfassend:
- eine zylindrische Hülse (10, 20) mit einer Zylinderachse (102, 202), einem ersten Ende (104, 204) und einem dem ersten Ende abgewandten zweiten Ende (106, 206), sowie mit einer Innenwand (108, 208),
- eine Trennwand (11, 21), die von der Innenwand (108, 208) der Hülse (10, 20) nach innen absteht und sich entlang der Innenwand (108, 208) vom ersten Ende (104, 204) der Hülse (10, 20) bis zum zweiten Ende (106, 206) der Hülse (10, 20) wendelförmig um die Zylinderachse (102, 202) herum erstreckt,
wobei die Hülse (10, 20) an ihrem ersten Ende (104, 204) einen sich parallel zur Zylinderachse (102, 202) erstreckenden Vorsprung (109, 116, 209, 216) umfasst, der in einer vorbestimmten Umfangsposition an der Hülse (10, 20) angeordnet ist, und wobei die Hülse (10, 20) an ihrem zweiten Ende (106, 206) eine sich parallel zur Zylinderachse (102, 202) erstreckende Aussparung (113, 119, 213, 219) umfasst, die eine zu dem Vorsprung (109, 116, 209, 216) komplementäre Form aufweist und in der gleichen vorbestimmten Umfangsposition an der Hülse (10, 20) angeordnet ist wie der Vorsprung (109, 116, 209, 216).

2. Ringelement (1, 2) gemäss Anspruch 1, wobei der Vorsprung am ersten Ende (104, 204) der Hülse (10, 20) einen Zahn (109, 209) mit einer Zahnlänge (112, 212) und einer Zahnbreite (110, 210) aufweist, und wobei die Aussparung am zweiten Ende (106, 206) der Hülse (10, 20) eine Lücke (113, 213) mit einer Lückentiefe (115, 215) und einer Lückenbreite (114, 214) aufweist, wobei der Zahn (109, 209) eine zur Lücke (113, 213) komplementäre Form hat, und wobei die Zahnlänge (112, 212) der Lückentiefe (115, 215) und die Zahnbreite (110, 210) der Lückenbreite (114, 214) entspricht.

3. Ringelement (1, 2) gemäss einem der Ansprüche 1 oder 2, wobei der Vorsprung am ersten Ende (104, 204) der Hülse (10, 20) einen sich entlang des Hülsenumfangs erstreckenden Überstand (116, 216) umfasst, der eine Überstandslänge (118, 218) in Richtung des Hülsenumfangs und eine Überstandsbreite (117, 217) in Richtung der Zylinderachse (102, 202) aufweist, und wobei die Aussparung am zweiten Ende (106, 206) der Hülse (10, 20) eine sich in Richtung des Hülsenumfangs erstreckende Ausnehmung (119, 219) umfasst, die eine Ausnehmungslänge (122, 222) in Richtung des Hülsenumfangs und eine Ausnehmungstiefe (120, 220) in Richtung der Zylinderachse (102, 202) aufweist, wobei der Überstand (116, 216) eine zur Ausnehmung (119, 219) komplementäre Form hat, und wobei die Überstandslänge (118, 218) der Ausnehmungslänge (122, 222) und die Überstandsbreite (117, 217) der Ausnehmungstiefe (120, 220) entspricht.

4. Ringelement (1, 2) gemäss Anspruch 3, wobei sich die Trennwand (11, 21) vom Überstand (116, 216) am ersten Ende (104, 204) der Hülse (10, 20) bis zur Ausnehmung (119, 219) am zweiten Ende (106, 206) der Hülse (10, 20) wendelförmig um die Zylinderachse (102, 202) herum erstreckt, und wobei die Trennwand (11, 21) eine sich parallel zur Zylinderachse (102, 202) erstreckende Trennwandbreite (126, 226) aufweist, die kleiner oder gleich gross ist wie die Überstandsbreite (117, 217).

5. Ringelement (1) gemäss einem der vorangehenden Ansprüche, wobei die Trennwand (11) an ihrem von der Innenwand (108) der Hülse (10) abgewandten Ende eine flexible Dichtungslippe (128) aufweist.

6. Ringelement (1) gemäss Anspruch 5, wobei die Hülse (10) aus einem ersten Material mit einem ersten Elastizitätsmodul hergestellt ist und die Trennwand (11) aus einem zweiten Material mit einem zweiten Elastizitätsmodul hergestellt ist, wobei der erste Elastizitätsmodul des Materials der Hülse (10) grösser ist als der zweite Elastizitätsmodul des Materials der Trennwand (11).

7. Ringelement (1) gemäss Anspruch 6, wobei die Hülse (10) aus dem ersten Material mit der Trennwand (11) aus dem zweiten Material durch ein Zweikomponenten-Spritzgiessverfahren hergestellt ist.

8. Ringelement (2) gemäss einem der Ansprüche 1 bis 4, wobei die Trennwand (21) als wendelförmig um die Zylinderachse (202) umlaufender, formstabiler Wulst (228) ausgebildet ist, der von der Innenwand (208) der Hülse (20) nach innen absteht.

9. Ringelement (2) gemäss Anspruch 8, wobei die Hülse (20) und die Trennwand (21) aus dem gleichen Material durch ein Einkomponenten-Spritzgiessverfahren hergestellt sind.

10. Wärmetauschmantel mit mehreren Ringelementen (1, 2) gemäss einem der Ansprüche 1 bis 9, welche in Richtung der Zylinderachse (102, 202) hintereinander in einer Reihe angeordnet sind, wobei der Vorsprung (109, 116, 209, 216) eines nachfolgend in der Reihe angeordneten Ringelements (1, 2) formschlüssig in die Aussparung (113, 119, 213, 219) des jeweils in der Reihe vorangehenden Ringelements (1, 2) eingreift.

11. Rührwerkskugelmühle (4), umfassend:
- einen Mahlbehälter (5) mit einer zylindrischen Behälterwand (50),
- einen Wärmetauschmantel (3) gemäss Anspruch 10,
wobei der Wärmetauschmantel (3) um die Behälterwand (50) herum angeordnet ist, sodass durch die wendelförmig sich um die Zylinderachse herum erstreckenden Trennwänden (11, 21) der Ringelemente (1, 2) des Wärmetauschmantels (3) und durch die Behälterwand (50) ein wendelförmiger Kanal (100, 200) gebildet wird,
- einen Einlass (40) und einen Auslass (42) für ein Wärmeträgermedium, wobei der Einlass (40) mit einem ersten Ende (101, 201) des wendelförmigen Kanals (100, 200) und der Auslass (42) mit einem dem ersten Ende abgewandten zweiten Ende (103, 203) des wendelförmigen Kanals (100, 200) des Wärmetauschmantels (3) verbunden ist.

12. Rührwerkskugelmühle gemäss Anspruch 11, ferner umfassend eine zylindrische Aussenhülle (43), welche den Wärmetauschmantel (3) umschliesst.

13. Rührwerkskugelmühle nach einem der Ansprüche 11 oder 12 mit einem Wärmetauschmantel aus Ringelementen (1) gemäss einem der Ansprüche 5 bis 7, wobei die flexible Dichtungslippe (128) einen Innenrand (130) mit einem Innendurchmesser (132) aufweist und die Behälterwand (50) des Mahlbehälters (5) einen Aussendurchmesser (500), wobei der Innendurchmesser (132) der Dichtungslippe (128) kleiner ist als der Aussendurchmesser (500) der Behälterwand (50) des Mahlbehälters (5), sodass die flexible Dichtungslippe (128) gebogen ist und an der Behälterwand (50) des Mahlbehälters (5) anliegt.

14. Rührwerkskugelmühle gemäss einem der Ansprüche 11 oder 12 mit einem Wärmetauschmantel aus Ringelementen (2) gemäss einem der Ansprüche 8 oder 9, wobei der formstabile Wulst (228) einen Innenrand (230) mit einem Innendurchmesser (232) aufweist und die Behälterwand (50) des Mahlbehälters (5) einen Aussendurchmesser (500), wobei der Innendurchmesser (232) des Wulstes (228) grösser ist als der Aussendurchmesser (500) der Behälterwand (50) des Mahlbehälters (5), sodass zwischen dem Innenrand (230) des Wulstes (228) und der Behälterwand (50) des Mahlbehälters (5) ein Spalt gebildet ist.

## Claims

1. Dimensionally stable ring element (1, 2) for a heat exchanger casing (3), comprising:
- a cylindrical sleeve (10, 20) having a cylinder axis (102, 202), a first end (104, 204) and a second end (106, 206) remote from the first end, and having an inner wall (108, 208),
- a dividing wall (11, 21) which projects inwards from the inner wall (108, 208) of the sleeve (10, 20) and extends helically around the cylinder axis (102, 202) along the inner wall (108, 208) from the first end (104, 204) of the sleeve (10, 20) to the second end (106, 206) of the sleeve (10, 20),
wherein at its first end (104, 204) the sleeve (10, 20) comprises a projection (109, 116, 209, 216) extending parallel to the cylinder axis (102, 202), which projection is arranged in a predetermined circumferential position on the sleeve (10, 20), and wherein at its second end (106, 206) the sleeve (10, 20) comprises a recess (113, 119, 213, 219) extending parallel to the cylinder axis (102, 202), which recess has a shape complementary to the projection (109, 116, 209, 216) and is arranged on the sleeve (10, 20) in the same predetermined circumferential position as the projection (109, 116, 209, 216).

2. Ring element (1, 2) according to claim 1, wherein the projection at the first end (104, 204) of the sleeve (10, 20) has a tooth (109, 209) having a tooth length (112, 212) and a tooth width (110, 210), and wherein the recess at the second end (106, 206) of the sleeve (10, 20) has a notch (113, 213) having a notch depth (115, 215) and a notch width (114, 214), the tooth (109, 209) having a shape complementary to the notch (113, 213), and the tooth length (112, 212) corresponding to the notch depth (115, 215) and the tooth width (110, 210) corresponding to the notch width (114, 214).

3. Ring element (1, 2) according to any one of claims 1 and 2, wherein the projection at the first end (104, 204) of the sleeve (10, 20) comprises an overhang (116, 216) extending along the circumference of the sleeve, which overhang has an overhang length (118, 218) in the direction of the circumference of the sleeve and an overhang width (117, 217) in the direction of the cylinder axis (102, 202), and wherein the recess at the second end (106, 206) of the sleeve (10, 20) comprises a cutaway (119, 219) extending in the direction of the circumference of the sleeve (10, 20), which cutaway has a cutaway length (122, 222) in the direction of the circumference of the sleeve and a cutaway depth (120, 220) in the direction of the cylinder axis (102, 202), the overhang (116, 216) having a shape complementary to the cutaway (119, 219), and the overhang length (118, 218) corresponding to the cutaway length (122, 222) and the overhang width (117, 217) corresponding to the cutaway depth (120, 220).

4. Ring element (1, 2) according to claim 3, wherein the dividing wall (11, 21) extends helically around the cylinder axis (102, 202) from the overhang (116, 216) at the first end (104, 204) of the sleeve (10, 20) to the cutaway (119, 219) at the second end (106, 206) of the sleeve (10, 20), and wherein the dividing wall (11, 21) has a dividing wall width (126, 226) extending parallel to the cylinder axis (102, 202), which dividing wall width is smaller than or equal to the overhang width (117, 217).

5. Ring element (1) according to any one of the preceding claims, wherein the dividing wall (11) has a flexible sealing lip (128) at its end remote from the inner wall (108) of the sleeve (10).

6. Ring element (1) according to claim 5, wherein the sleeve (10) is made from a first material having a first modulus of elasticity and the dividing wall (11) is made from a second material having a second modulus of elasticity, the first modulus of elasticity of the material of the sleeve (10) being greater than the second modulus of elasticity of the material of the dividing wall (11).

7. Ring element (1) according to claim 6, wherein the sleeve (10) made from the first material with the dividing wall (11) made from the second material is manufactured by a two-component injection-moulding process.

8. Ring element (2) according to any one of claims 1 to 4, wherein the dividing wall (21) is in the form of a dimensionally stable bead (228) running helically around the cylinder axis (202), which bead projects inwards from the inner wall (208) of the sleeve (20).

9. Ring element (2) according to claim 8, wherein the sleeve (20) and the dividing wall (21) are manufactured from the same material by a one-component injection-moulding process.

10. Heat exchanger casing having a plurality of ring elements (1, 2) according to any one of claims 1 to 9, which are arranged one after the other in a row in the direction of the cylinder axis (102, 202), wherein the projection (109, 116, 209, 216) of a ring element (1, 2) that is arranged subsequently in the row engages interlockingly in the recess (113, 119, 213, 219) of the respective preceding ring element (1, 2) in the row.

11. Agitator ball mill (4), comprising:
- a grinding container (5) having a cylindrical container wall (50),
- a heat exchanger casing (3) according to claim 10,
wherein the heat exchanger casing (3) is arranged around the container wall (50), so that a helical channel (100, 200) is formed by the dividing walls (11, 21) of the ring elements (1, 2) of the heat exchanger casing (3) extending helically around the cylinder axis and by the container wall (50),
- an inlet (40) and an outlet (42) for a heat transfer medium, the inlet (40) being connected to a first end (101, 201) of the helical channel (100, 200) and the outlet (42) being connected to a second end (103, 203) of the helical channel (100, 200) of the heat exchanger casing (3), which second end is remote from the first end.

12. Agitator ball mill according to claim 11, further comprising a cylindrical outer cover (43) which encompasses the heat exchanger casing (3).

13. Agitator ball mill according to any one of claims 11 and 12 having a heat exchanger casing composed of ring elements (1) according to any one of claims 5 to 7, wherein the flexible sealing lip (128) has an inner edge (130) having an internal diameter (132) and the container wall (50) of the grinding container (5) has an external diameter (500), the internal diameter (132) of the sealing lip (128) being smaller than the external diameter (500) of the container wall (50) of the grinding container (5), so that the flexible sealing lip (128) is bent and rests against the container wall (50) of the grinding container (5).

14. Agitator ball mill according to any one of claims 11 and 12 having a heat exchanger casing composed of ring elements (2) according to any one of claims 8 and 9, wherein the dimensionally stable bead (228) has an inner edge (230) having an internal diameter (232) and the container wall (50) of the grinding container (5) has an external diameter (500), the internal diameter (232) of the bead (228) being larger than the external diameter (500) of the container wall (50) of the grinding container (5), so that a gap is formed between the inner edge (230) of the bead (228) and the container wall (50) of the grinding container (5).

## Revendications

1. Élément annulaire (1, 2) indéformable destiné à une enveloppe d'échangeur thermique (3), comprenant :
- un manchon (10, 20) cylindrique avec un axe de cylindre (102, 202), une première extrémité (104, 204) et une deuxième extrémité (106, 206) opposée à la première extrémité, ainsi qu'une paroi interne (108, 208),
- une cloison de séparation (11, 21) qui fait saillie vers l'intérieur à partir de la paroi interne (108, 208) du manchon (10, 20) et s'étend le long de la paroi interne (108, 208), depuis la première extrémité (104, 204) du manchon (10,20) jusqu'à la deuxième extrémité (106, 206) du manchon (10, 20), en forme de spirale autour de l'axe de cylindre (102, 202),
le manchon (10, 20) comportant à sa première extrémité (104, 204) une saillie (109, 116, 209, 216) qui s'étend parallèlement à l'axe de cylindre (102, 202) et est disposée dans une position périphérique prédéterminée sur le manchon (10, 20), et le manchon (10, 20) comportant à sa deuxième extrémité (106, 206) un évidement (113, 119, 213, 219) qui s'étend parallèlement à l'axe de cylindre (102, 202) et présente une forme complémentaire à la saillie (109, 116, 209, 216) et est disposé dans la même position périphérique prédéterminée sur le manchon (10, 20) que la saillie (109, 116, 209, 216).

2. Elément annulaire (1, 2) selon la revendication 1, dans lequel la saillie sur la première extrémité (104, 204) du manchon (10, 20) présente une dent (109, 209) avec une longueur de dent (112, 212) et une largeur de dent (110, 210), et dans lequel l'évidement sur la deuxième extrémité (106, 206) du manchon (10, 20) présente un espace libre (113, 213) avec une profondeur d'espace libre (115, 215) et une largeur d'espace libre (114, 214), la dent (109, 209) ayant une forme complémentaire à l'espace libre (113, 213), et la longueur de dent (112, 212) correspondant à 1 a profondeur d'espace libre (115, 215), et la largeur de dent (110, 210) correspondant à la largeur d'espace libre (114, 214).

3. Elément annulaire (1, 2) selon l'une des revendications 1 ou 2, dans lequel la saillie sur la première extrémité (104, 204) du manchon (10, 20) comprend un épaulement (116, 216) qui s'étend le long de la périphérie du manchon et présente une longueur d'épaulement (118, 218), dans le sens de la périphérie du manchon, et une largeur d'épaulement (117, 217), dans le sens de l'axe de cylindre (102, 202), et dans lequel l'évidement sur la deuxième extrémité (106, 206) du manchon (10, 20) comprend un dégagement (119, 219) qui s'étend dans le sens de la périphérie du manchon et présente une longueur de dégagement (122, 222), dans le sens de la périphérie du manchon, et une profondeur de dégagement (120, 220), dans le sens de l'axe de cylindre (102, 202), l'épaulement (116, 216) ayant une forme complémentaire au dégagement (119, 219), et la longueur d'épaulement (118, 218) correspondant à la longueur de dégagement (122, 222), et la largeur d'épaulement (117, 217) correspondant à la profondeur de dégagement (120, 220).

4. Elément annulaire (1, 2) selon la revendication 3, dans lequel la cloison de séparation (11, 21) s'étend en forme de spirale autour de l'axe de cylindre (102, 202), à partir de l'épaulement (116, 216) sur la première extrémité (104, 204) du manchon (10, 20) jusqu'au dégagement (119, 219) sur la deuxième extrémité (106, 206) du manchon (10, 20), et dans lequel la cloison de séparation (11, 21) présente une largeur de cloison de séparation (126, 226) qui s'étend parallèlement à l'axe de cylindre (102, 202) et qui est inférieure ou égale à la largeur d'épaulement (117, 217).

5. Elément annulaire (1) selon l'une des revendications précédentes, dans lequel la cloison de séparation (11) présente une lèvre d'étanchéité (128) souple à son extrémité opposée à la paroi interne (108) du manchon (10).

6. Elément annulaire (1) selon la revendication 5, dans lequel le manchon (10) est réalisé à partir d'un premier matériau, ayant un premier module d'élasticité, et la cloison de séparation (11) est réalisée à partir d'un deuxième matériau, ayant un deuxième module d'élasticité, le premier module d'élasticité du matériau du manchon (10) étant supérieur au deuxième module d'élasticité du matériau de la cloison de séparation (11).

7. Elément annulaire (1) selon la revendication 6, dans lequel le manchon (10), constitué du premier matériau, est réalisé avec la cloison de séparation (11), constituée du deuxième matériau, à l'aide d'un procédé de moulage par injection à deux composants.

8. Elément annulaire (2) selon l'une des revendications 1 à 4, dans lequel la cloison de séparation (21) est réalisée sous la forme d'un bourrelet (228) indéformable qui fait saillie vers l'intérieur à partir de la paroi interne (208) du manchon (20).

9. Elément annulaire (2) selon la revendication 8, dans lequel le manchon (20) et la cloison de séparation (21) sont réalisés à partir du même matériau, à l'aide d'un procédé de moulage par injection à un composant.

10. Enveloppe d'échangeur thermique dotée de plusieurs éléments annulaires (1, 2) selon l'une des revendications 1 à 9, qui sont disposés en une rangée les uns derrière les autres, dans le sens de l'axe de cylindre (102, 202), la saillie (109, 116, 209, 216) d'un élément annulaire (1, 2) disposé à la suite dans la rangée s'engageant avec complémentarité de formes dans l'évidement (113, 119, 213, 219) de l'élément annulaire (1, 2) respectivement précédent dans la rangée.

11. Broyeur à billes à agitateur (4), comprenant :
- un récipient de broyage (5) présentant une paroi de récipient (50) cylindrique,
- une enveloppe d'échangeur thermique (3) selon la revendication 10,
l'enveloppe d'échangeur thermique (3) étant disposée autour de la paroi de récipient (50), de manière à ce que les parois de séparation (11, 21) des éléments annulaires (1, 2), qui s'étendent en spirale autour de l'axe de cylindre, et la paroi de récipient (50) forment un conduit (100, 200) en forme de spirale,
- une entrée (40) et une sortie (42) pour un fluide caloporteur, l'entrée (40) étant reliée à une première extrémité (101, 201) du conduit (100, 200) en forme de spirale, et la sortie (42) étant reliée à une deuxième extrémité (103, 203) du conduit (100, 200) en forme de spirale de l'enveloppe d'échangeur thermique (3), qui est opposée à la première extrémité.

12. Broyeur à billes à agitateur selon la revendication 11, comprenant en outre une gaine extérieure (43) cylindrique qui entoure l'enveloppe d'échangeur thermique (3).

13. Broyeur à billes à agitateur selon l'une des revendications 11 ou 12, comprenant une enveloppe d'échangeur thermique constituée d'éléments annulaires (1) selon l'une des revendications 5 à 7, où la lèvre d'étanchéité (128) souple présente un bord intérieur (130) ayant un diamètre intérieur (132), et la paroi de récipient (50) du récipient de broyage (5) présente un diamètre extérieur (500), le diamètre intérieur (132) de la lèvre d'étanchéité (128) étant inférieur au diamètre extérieur (500) de la paroi de récipient (50) du récipient de broyage (5), de sorte que la lèvre d'étanchéité (128) souple est incurvée et est appliquée contre la paroi de récipient (50) du récipient de broyage (5).

14. Broyeur à billes à agitateur selon l'une des revendications 11 ou 12, comprenant une enveloppe d'échangeur thermique constituée d'éléments annulaires (2) selon l'une des revendications 8 ou 9, où le bourrelet (228) indéformable présente un bord intérieur (230) ayant un diamètre intérieur (232), et la paroi de récipient (50) du récipient de broyage (5) présente un diamètre extérieur (500), le diamètre intérieur (232) du bourrelet (228) étant supérieur au diamètre extérieur (500) de la paroi de récipient (50) du récipient de broyage (5), de sorte qu'il existe un interstice entre le bord intérieur (230) du bourrelet (228) et la paroi de récipient (50) du récipient de broyage (5).
